# EUROPÄISCHE PATENTSCHRIFT

(11) **EP 1 989 055 B1**
(45) Veröffentlichungstag und Bekanntmachung des Hinweises auf die Patenterteilung: **17.06.2009**
(21) Anmeldenummer: 07712333.9
(22) Anmeldetag: 27.02.2007
(51) Int. Cl.: B41F 33/00

(54) **VERFAHREN ZUR SPEICHERUNG VON DATEN IN EINER EIN KOMMUNIKATIONSNETZWERK AUFWEISENDEN DRUCKMASCHINE**
METHOD FOR STORING DATA IN A PRINTING MACHINE COMPRISING A COMMUNICATION NETWORK
PROCÉDÉ DE MÉMORISATION DE DONNÉES DANS UNE MACHINE À IMPRIMER PRÉSENTANT UN RÉSEAU DE COMMUNICATION

(30) Priorität: 01.03.2006 DE 102006009374
(43) Veröffentlichungstag der Anmeldung: 12.11.2008
(73) Patentinhaber: Koenig & Bauer AG, 97080 Würzburg (DE)
(72) Erfinder: BIRKENFELD, Andreas, Stefan, 97753 Karlstadt-Hesslar (DE); BÜTTNER, Fred, 97753 Karlstadt (DE)
(86) Internationale Anmeldenummer: PCT/EP2007/051844
(87) Internationale Veröffentlichungsnummer: WO 2007/099098

(56) Entgegenhaltungen:
- EP-A- 0 949 551
- EP-A- 1 155 845
- EP-A1- 0 755 786
- EP-A1- 0 978 379
- WO-A2-20/04055609
- DE-A1- 10 052 014
- DE-A1- 10 357 429
- DE-A1- 19 626 821
- DE-U1- 29 800 480

## Beschreibung

Die Erfindung betrifft ein Verfahren zur Speicherung von Daten mindestens einer Komponente einer mehrere Komponenten und mindestens ein Kommunikationsnetzwerk aufweisenden Druckmaschine.

Durch die DE 103 57 429 A1 ist ein Modul für eine Maschine zum Bearbeiten von bogenförmigen Bedruckstoffen bekannt, mit Schnittstellen zur Steuerungskommünikation, mit einer auslesbaren und beschreibbaren Speichereinheit, welche die Eigenschaftenrdes . Moduls enthält, sowie einer Kommunikationseinrichtung, welche zur Kommunikation mit weiteren Modulen oder/und einer übergeordneten Steuerung der Maschine dient und in Wirkverbindung mit der Speichereinheit steht.

Durch die DE 298 00 480 U1 ist ein Steuersystem für eine Druckmaschine bekannt, bestehend aus mehreren Recheneinheiten, wobei jeder Recheneinheit eine nichtflüchtige Speichereinheit zugeordnet ist und jede Recheneinheit zur Steuerung der Fünktionsabläufe einer Funktionseinheit der Druckmaschine ausgebildet ist, wobei allen Recheneinheiten ein von einer Zeitgebereinheit erzeugtes Zeitsignal zuführbar ist, wobei bei einer Aktivität einer der Recheneinheiten in der dieser Recheneinheit zugeordneten nichtflüchtigen Speichereinheit eine die Aktivität der Recheneinheit dokumentierende Information gleichzeitig mit einer Zeitinformation abspeicherbar ist, die dem zum Zeitpunkt der Aktivität der Recheneinheit von der Zeitgebereinheit ausgegebenen Zeitsignal entspricht. Es kann vorgesehen sein, dass die Recheneinheiten über eine schnittstelle eines Bussystem mit einer Prüfeinrichtung verbunden sind, wobei die Prüfeinrichtung die in den Speichereinheiten der Recheneinheiten abgelegten Informationen über die Aktivitäten der jeweiligen Recheneinheit und die zugehörige Zeitinformation gemeinsam ausliest und die Informationen über die Aktivitäten der jeweiligen Recheneinheiten mit Hilfe der zugeordneten Zeitinformation einander zuordnet und auswertet.

Durch die DE 196 26 821 A1 ist eine Rotationssiebdruckmaschine mit einem.zwischen zwei auf Abstand voneinander gelagerten Hauptwalzen bekannt, von denen eine durch einen Hauptantriebsmotor angetrieben wird, einem zwischen den Hauptwalzen gespannten Endlosförderband und mit einer Mehrzahl von im Verlauf des Förderbands aufeinanderfolgend angeordneten Druckwerken, die jeweils einen Druckzylinder und einen diesem zugeordneten Druckzylinderantrieb aufweisen, wobei die Druckwerke durch modulare Einzelbaugruppen mit jeweils zugeordnetem, auf unterschiedliche Druckprogramm individuell programmierbarem Steuerungsmodul verwirklicht sind, der jeweils an einen Netzwerk-Datenbus der Druckmaschine in digitalem Netzwerkverbund zum Austausch von Betriebsparameter-Daten zwischen dem Steuerungsmodul einerseits und der oder den Antriebseinheiten des Förderbands andererseits sowie den Steuerungsmodulen untereinander und/oder einem Leitstand anschliessbar ist, wobei die Betriebsparameter einerseits durch einen Vorgabewert im Speicher einer CPU innerhalb des Steuerungsmoduls und andererseits durch ein über den Netzwerk-Datenbus und eine Schnittstelle im Steuerungsmodul angeliefertes Protokoll für ein bestimmtes Druckprogramm festgelegt sein können.

Durch die DE 195 27 089 A1 ist eine Einrichtung zur Steuerung einer Druckmaschine bekannt, bestehend aus mehreren Rechnern, welche über ein als Netzwerk ausgebildetes Bus-System zum Signalaustausch miteinander verbunden sind und wenigstens einer der Rechner einen nichtflüchtigen, wiederbeschreibbaren Speicher aufweist, wobei der Bus eine Schnittstelle aufweist, über welche Programmteile und/oder Parameter an wenigstens einen der Rechner adressierbar und in den zugehörigen nichtflüchtigen, wiederbeschreibbaren Speicher einschreibbar sind, und dass über die Schnittstelle des Busses die an den Bus angeschlossenen Rechner von einem Zustand des normalen Maschinenbetriebes in einen zweiten Zustand umsteuerbar ist, in welchem das Adressieren der Rechner sowie das darauffolgende Senden von Programmen und/oder Parameterdaten erfolgt.

Durch die WO 2004/055609 A2 ist ein Verfahren zum Einrichten eines Steuerungssystems einer Anlage mit mehreren Aggregaten bekannt, wobei eine Auswahl an Aggregaten sowie die Aggregate charakterisierende Daten in einer Speichereinheit als Objekte-Vorrat vorgehalten werden, wobei unter Verwendung einer Software die für die zu projektierende Anlage relevanten Aggregate und gegebenenfalls anwählbare spezifische Ausgestaltungen aus dem Objekte-Vorrat ausgewählt werden, wobei durch die Software die die ausgewählten Aggregate und gegebenenfalls anwählbare spezifische Ausgestaltungen charakterisierenden Daten zu mindestens einem Datensatz aufbereitet werden, und wobei schließlich zum Einrichten des Steuerungssystems dieser mindestens eine Datensatz in einem Datenspeicher der Anlage implementiert wird.

Der Erfindung liegt die Aufgabe zugrunde, ein Verfahren zur Speicherung von Daten mindestens einer Komponente einer mehrere Komponenten und mindestens ein Kommunikationsnetzwerk aufweisenden Druckmaschine zu schaffen, wobei diese Komponenten betreffende Wartungs- und/oder Serviceprozesse erleichtert und/oder verbessert werden.

Die Aufgabe wird erfindungsgemäß durch die Merkmale des Anspruchs 1 gelöst.

Die mit der Erfindung erzielbaren Vorteile bestehen insbesondere darin, dass Komponenten der Druckmaschine betreffende Wartungs- und/oder Serviceprozesse erleichtert und/oder verbessert werden. Da Komponenten kennzeichnende Daten kontinuierlich und gegebenenfalls zusammen mit einer Zeitmarkierung erfasst und in mindestens einer Datenbank gespeichert werden können, entsteht eine lückenlose Dokumentation über den Einsatz dieser Komponenten sowie gegebenenfalls über deren Betriebszustände. Als ungünstig erkannte Betriebszustände können zur automatischen Generierung einer warnenden Meldung genutzt werden. Aufgrund einer eindeutigen Identifikation der Komponenten sind diese in ihrer Verwendung rückverfolgbar. Überdies ermöglicht die Anbindung der jeweiligen Speichereinheit der Komponenten an ein Kommunikationsnetzwerk die Vornahme einer Ferndiagnose sowie der einfachen Bereitstellung von Updates für Firmware und/oder Software sowie Parameterfiles, die für den Betrieb der jeweiligen Komponente erforderlich sind. Auch kann bei miteinander nicht verträglichen Versionen von Firmware und/oder Software sowie Parameterfiles automatisch eine Meldung generiert werden.

Ein Ausführungsbeispiel der Erfindung ist in den Zeichnungen dargestellt und wird im Folgenden näher beschrieben.

Es zeigen:
- Fig. 1: ein Blockbild einer Druckmaschine mit vier Steuerungsebenen;
- Fig. 2: ein Blockschaltbild einer aus mehreren Funktionseinheiten bestehenden Druckmaschine;
- Fig. 3: eine Ordnungsstruktur für von Funktionseinheiten der Druckmaschine erfasste Daten;
- Fig. 4: eine Kompatibilitätsmatrix für Firmware- und Hardwareversionen einer in einer der Funktionseinheiten der Druckmaschine angeordneten elektronischen Komponente.

Die Erfindung betrifft eine z. B. als eine Rollendruckmaschine oder als eine Bogendruckmaschine oder als eine Tiefdruckmaschine ausgebildete Druckmaschine, wobei diese Druckmaschinen jeweils insbesondere als eine Rotationsdruckmaschine ausgebildet sind. Die Druckmaschine druck z. B. in einem Flachdruckverfahren, z. B. in einem Offsetdruckverfahren, d. h. in einem ein Feuchtmittel verwendendes Nassoffsetdruckverfahren oder in einem Trockenoffsetdruckverfahren ohne Feuchtmittel. Die Druckmaschine kann z. B. als eine Zeitungsdruckmaschine oder als eine Akzidenzdruckmaschine verwendet werden.

Die Druckmaschine weist in einer hierarchischen Gliederung mindestens zwei Steuerungsebenen auf. Fig. 1 zeigt beispielhaft in einem Blockbild eine Druckmaschine (strichdoppelpunktumrandet) mit vier Steuerungsebenen, nämlich einer Leitebene LE, einer Sektionsebene SE, einer Aggregatebene AE und einer Feldebene FE, wobei die Leitebene LE die ranghöchste und damit allen anderen in der Druckmaschine ausgebildeten Steuerungsebenen übergeordnete Steuerungsebene ist, wobei in der Gliederung der Steuerungsebenen in absteigender Rangfolge der Leitebene LE die Sektionsebene SE, der Sektionsebene SE die Aggregatebene AE und der Aggregatebene AE die Feldebene FE folgt. Die Druckmaschine weist als Steuerungsebenen zumindest die Leitebene LE und die Feldebene FE auf.

Die einzelnen Steuerungsebenen der Druckmaschine sind jeweils durch ein Kommunikationsnetzwerk 02 miteinander datentechnisch vernetzt, wobei zwischen den einzelnen Steuerungsebenen der Druckmaschine und/oder in den einzelnen Steuerungsebenen der Druckmaschine jeweils dasselbe oder auch unterschiedlich ausgebildete Kommunikationsnetzwerke 02 zum Einsatz gebracht sein können.

Jeder Steuerungsebene der Druckmaschine ist mindestens eine Komponente zugeordnet, wobei jede Komponente im Sinne von Begrifflichkeiten der technischen Morphologie ein Einzelteil innerhalb eines Komplexes bezeichnet, wobei der Komplex z. B. als ein einen Informationsumsatz ausführendes Gerät oder als ein einen Stoffumsatz ausführender Apparat oder als eine einen Energieumsatz ausführende Maschineneinheit ausgebildet ist, und wobei unter dem Begriff der Komponente jeweils ein Bestandteil des jeweiligen Gerätes oder des jeweiligen Apparates oder der jeweiligen Maschineneinheit verstanden werden soll. Jeder in dem Komplex angeordneten Komponente ist z. B. mindestens genau eine Funktion zugeordnet; es können einer einzelnen Komponente jedoch auch mehrere verschiedene Funktionen im Sinne einer Multifunktionalität dieser Komponente zugeordnet sein. Vorzugsweise sind jeder Steuerungsebene der Druckmaschine mehrere Komponenten zugeordnet, die in ihrer Gesamtheit den Komplex bilden, in dem sie angeordnet sind. Ein Komplex ist eine in sich geschlossene, autark verwendbare Einheit, z. B. ein Gerät, ein Apparat oder eine Maschineneinheit, wobei die in dem Komplex angeordneten Komponenten gleichartig oder verschiedenartig ausgebildet sein können. Bei den Komponenten kann es sich um elektrische, elektronische oder auch nichtelektrische, insbesondere mechanische Einzelteile handeln, die in der Druckmaschine verbaut sind und die für den Betrieb der Druckmaschine vorgesehen sind. Beispiele für mechanische Komponenten sind Zylinder, Walzen, Drucktücher, Lagerungen oder Schneid- und/oder Perforiereinrichtungen. Die jeweils einer Steuerungsebene der Druckmaschine zuordenbaren Komponenten können z. B. direkt oder indirekt am Druckprozess, d. h. an der Herstellung eines mit der Druckmaschine zu herzustellenden Druckerzeugnisses beteiligt sein und/oder auch z. B. nur eine begrenzte Gebrauchsdauer aufweisen, weil sie einem Verschleiß oder einem Verbrauch unterworfen sind.

In Verbindung mit der Fig. 2 sollen die einzelnen, in der Fig. 1 dargestellten Steuerungsebenen der Druckmaschine und die ihnen jeweils zugeordneten Komponenten näher erläutert werden. So zeigt die Fig. 2 beispielhaft in einem Blockschaltbild grundlegende, jeweils einen Komplex bildende Funktionseinheiten einer Druckmaschine sowie deren datentechnische Vernetzung durch ein Kommunikationsnetzwerk 02.

Der Leitebene LE der Druckmaschine ist mindestens eine übergeordnete Steuerungseinheit 01 und/oder mindestens eine Bedien- und/oder Visualisierungseinheit 04 und/oder ein Datenserver 06 und/oder eine Netzwerkschnittstelle 07 zugeordnet. Die übergeordnete Steuerungseinheit 01 ist z. B. in Verbindung mit mindestens einem der Druckmaschine zugeordneten Leitstand ausgebildet, wobei die mindestens eine Bedien- und/oder Visualisierungseinheit 04 und/oder der Datenserver 06 z. B. in Baueinheit und/oder zumindest in datentechnischer Verbindung mit der übergeordneten Steuerungseinheit 01 oder in einem getrennt von der Druckmaschine betreibbaren mobilen oder stationären Rechner vorgesehen sein können. Die Bedien- und/oder Visualisierungseinheit 04 weist z. B. eine Anzeigeeinrichtung auf, welche insbesondere Daten visualisiert, die für einen von der Druckmaschine ausgeführten oder auszuführenden Druckprozess relevant sind, wobei diese Daten z. B. von der mindestens einen übergeordneten Steuerungseinheit 01 und/oder von dem Datenserver 06 bereitgestellt werden. Im Datenserver 06 können z. B. alle Daten, die für einen von der Druckmaschine ausgeführten oder auszuführenden Druckprozess relevant sind, zumindest zwischengespeichert und/oder nach bestimmten Vorgaben verwaltet werden. Auch die übergeordnete Steuerungseinheit 01 weist z. B. eine Speichereinheit auf, in welcher Daten, die für einen von der Druckmaschine ausgeführten oder auszuführenden Druckprozess relevant sind, gespeichert sind.

Die Druckmaschine ist z. B. als eine mehrere Sektionen aufweisende Druckanlage ausgebildet, wobei die Sektionen der Druckanlage einzeln in voneinander unabhängigen Produktionen betreibbar sind, wobei die einzelnen Sektionen jeweils eine Sektionsebene SE der Druckmaschine bilden, wobei jede Sektion mindestens einen Sektionsrechner 03 im Sinne eines Leitrechners 03 zur Koordinierung des in der Sektion auszuführenden Produktionsprozesses aufweist. Der Sektionsrechner 03, der als eine Komponente der Sektionsebene SE ausgebildet ist, steuert demnach einen von der Sektion auszuführenden Produktionsablauf. Der Sektionsrechner 03 steht über das Kommunikationsnetzwerk 02 mit der übergeordneten Steuerungseinheit 01 der Leitebene LE, aber auch z. B. mit dem Datenserver 06 und/oder der Bedien- und/oder Visualisierungseinheit 04 und/oder der Netzwerkschnittstelle 07 in vorzugsweise bidirektionaler datentechnischer Verbindung.

Jede der Sektionen der Druckanlage weist mindestens eine Maschineneinheit 08, vorzugsweise mehrere Maschineneinheiten 08 auf, wobei jede der Maschineneinheiten 08 jeweils eine Aggregatebene AE definiert. Die Maschineneinheit 08 oder zumindest eine der Maschineneinheiten 08 können ausgebildet sein z. B. als ein zumindest zwei zusammenwirkende Zylinder und ein Farbwerk aufweisendes Druckwerk oder als ein Einzugswerk oder als ein Führungssystem eines bahnförmigen Bedruckstoffes oder als ein mindestens eine Fangwalze umfassendes Bahnsicherungssystem oder als ein Rollenwechsler oder als ein Logistiksystem zur Zuführung des Bedruckstoffes an die Druckmaschine oder als ein Kühlwalzenständer oder als ein Trockner oder als ein Falzapparat. Die Druckanlage ist vorzugsweise aus mehreren Maschineneinheiten 08 zusammengesetzt, wobei jede Maschineneinheit 08 ein eigenständiges Modul dieser Druckanlage bildet. Die Druckanlage weist vorzugsweise mehrere gleichartige Maschineneinheiten 08 auf, insbesondere mehrere, z. B. zu einem Druckturm aufeinandergestapelte Druckwerke, durch welche ein zu bedruckender Bedruckstoff vertikal geführt ist, wobei in der Druckanlage mehrere dieser Drucktürme horizontal aneinandergereiht aufgestellt sein können, wobei dann mehrere Drucktürme gegebenenfalls unter Einbeziehung mindestens einer weiteren Maschineneinheit 08, z. B. einer als ein Rollenwechsler oder als ein Falzapparat ausgebildeten Maschineneinheit 08, eine Sektion der Druckanlage bilden.

Module der Druckanlage werden einzeln und unabhängig voneinander gefertigt, montiert und in ihrer jeweiligen Funktion geprüft; sie bilden in der Druckanlage eine geschlossene, komplexe, austauschbare Funktionseinheit. Eine funktionsfähige Druckmaschine entsteht erst an ihrem Einsatzort durch ein Zusammenfügen und miteinander Verbinden von mehreren Maschineneinheiten 08 und anderen z. B. zur Leitebene LE oder zur Sektionsebene SE gehörenden Funktionseinheiten bzw. Komponenten.

Jede Maschineneinheit 08 weist mindestens eine elektrische, elektronische oder auch mechanische Komponente auf, vorzugsweise jedoch mehrere Komponenten. Eine solche Komponente kann z. B. als eine steuerbare Komponente 14 ausgebildet sein, z. B. als eine Antriebseinheit 14. Die Antriebseinheit 14 schließt z. B. einen lagegeregelten oder einen drehzahlgeregelten oder einen drehmomentgeregelten elektrischen Motor ein. In der Fig. 2 ist durch eine strichpunktierte Umrandungslinie beispielhaft eine Maschineneinheit 08 mit mehreren steuerbaren Komponenten 14 angedeutet, wobei die einzelnen steuerbaren Komponenten 14 eine Indizierung des Bezugszeichens 14 in der Form von 14.1, 14.2 bis 14.x mit x = 1 bis n aufweisen, wobei n die höchste Ordnungszahl von den in dieser Maschineneinheit 08 vorhandenen steuerbaren Komponenten 14 angibt. Wenn die Druckmaschine mehrere Maschineneinheiten 08 und/oder mehrere Bedien- und/oder Visualisierungseinheiten 04 aufweist, sind diese in den Figuren in gleicher Weise wie bei der steuerbaren Komponente 14 indiziert.

Die Maschineneinheit 08 ist vorzugsweise mittels mindestens einer in oder an der Maschineneinheit 08 angeordneten Kommunikationseinheit 09, z. B. durch einen Aggregatrouter 09, datentechnisch an das Kommunikationsnetzwerk 02 angeschlossen, wobei diese Kommunikationseinheit 09 den Datenverkehr zwischen der Aggregatebene AE der Maschineneinheit 08 und der außerhalb dieser Maschineneinheit 08 liegenden Sektionsebene SE und/oder Leitebene LE ermöglicht und/oder kontrolliert. Der Aggregatrouter 09 weist z. B. eine logische Adresse auf, anhand welcher eine Maschineneinheit 08 innerhalb der Druckanlage eindeutig identifizierbar und/oder lokalisierbar ist.

In oder an der Maschineneinheit 08 kann auch mindestens eine deren Antriebseinheiten 14 steuernde Bewegungssteuerung 11 vorgesehen sein, wobei diese Bewegungssteuerung 11 z. B. ein Zusammenwirken von mehreren an demselben Prozess beteiligten Antriebseinheiten 14 koordiniert. Die Bewegungssteuerung 11 koordiniert bei mehreren in der Maschineneinheit 08 vorgesehenen zusammenwirkenden angetriebenen Achsen insbesondere deren relative Winkellage zueinander. Auch kann die Bewegungssteuerung 11 verwendet werden, um insbesondere bei einem im Mehrfarbendruck hergestellten Druckerzeugnis eine Registerhaltigkeit der am Druckerzeugnis beteiligten Farbauszüge durch eine Beeinflussung des Umfangsregisters z. B. durch ein Nachführen eines von einer der Antriebseinheiten 14 angetriebenen Zylinders in einem zuvor festgesetzten zulässigen Toleranzbereich zu halten.

Des Weiteren kann in oder an der Maschineneinheit 08 eine Ablaufsteuerung 12 vorgesehen sein, wobei diese Ablaufsteuerung 12 z. B. als eine speicherprogrammierbare Steuerung (SPS) mit weiteren Dateneingängen und Datenausgängen ausgebildet ist und den Datenverkehr zu mindestens einem weiteren in der Feldebene FE angeordneten Feldgerät 16 ermöglicht und/oder kontrolliert, wobei auf der Feldebene FE vorzugsweise mehrere Feldgeräte 16.1; 16.2; 16.x angeordnet sind, wobei die Feldgeräte 16.1; 16.2; 16.x z. B. als ein Hilfsantrieb, als ein Aktor, als ein Geber und/oder als ein Sensor ausgebildet sind. Auch eine Bedien- und/oder Visualisierungseinheit 13, z. B. Ein-und/oder Ausgabeeinheit, die z. B. prozessrelevante Daten der Maschineneinheit 08 und/oder Meldetexte visualisiert und/oder notwendige Bedieneingriffe für diese Maschineneinheit 08 ermöglicht, kann mit der Ablaufsteuerung 12 datentechnisch verbunden sein. Die Ein- und/oder Ausgabeeinheit 13 kann aber auch auf der Aggregatebene AE der Maschineneinheit 08 angeordnet sein und im direkten Datenverkehr mit dem Aggregatrouter 09 stehen. Auf der Aggregatebene AE der Maschineneinheit 08 können demnach die Kommunikationseinheit 09 und/oder die Bewegungssteuerung 11 und/oder die Ablaufsteuerung 12 und/oder die Ein- und/oder Ausgabeeinheit 13 angeordnet sein, wohingegen datentechnisch an die Bewegungssteuerung 11 angeschlossene Antriebseinheiten 14 sowie datentechnisch an die Ablaufsteuerung 12 angeschlossene Feldgeräte 16 vorzugsweise der Feldebene FE der Maschineneinheit 08 zugerechnet werden.

Damit ergeben sich hinsichtlich einer Druckmaschine oder Druckanlage beispielhaft folgende hierarchisch gegliederten Steuerungsebenen: In einer bestimmten Feldebene FE angeordnete Komponenten, z. B. Antriebseinheiten und/oder Feldgeräte 14; 16 stehen in datentechnischer Verbindung mit der Aggregatebene AE einer bestimmten Maschineneinheit 08, wobei der Aggregatebene AE dieser Maschineneinheit 08 zugeordnete Komponenten, z. B. Bewegungssteuerungen und/oder Ablaufsteuerungen 11; 12 den Datenverkehr zwischen der jeweiligen Feldebene FE und der Aggregatebene AE ermöglichen und/oder koordinieren. In einer Druckanlage sind zumeist mehrere Maschineneinheiten 08 zu einer Sektion dieser Druckanlage zusammengefasst, wobei jede Maschineneinheit 08 auf ihrer Aggregatebene AE bereitstehende Daten z. B. über eine als ein Aggregatrouter 09 ausgebildete Kommunikationseinheit 09 mit der Sektionsebene SE von derjenigen Sektion austauscht, zu der die jeweilige Maschineneinheit 08 gehört. Des Weiteren tauschen die einzelnen Sektionen der Druckanlage die auf ihrer jeweiligen Sektionsebene SE angesammelten Daten mit der Leitebene LE der Druckanlage aus, wobei diese Datenkommunikation z. B. mittels den einzelnen Sektionen zugeordneter Sektionsrechner 03 erfolgt. Somit können jeder der Steuerungsebenen jeweils mehrere Komponenten zugeordnet sein, wobei die nächsthöhere Steuerungsebene Daten der untergeordneten Steuerungsebenen entgegennimmt, gegebenenfalls zwischenspeichert und fortlaufend oder zyklisch oder auf Anforderung an eine weitere übergeordnete Steuerungsebene weiterleitet. Dabei kann die Datenübermittlung zwischen zwei oder mehr Steuerungsebenen zur Erhöhung der Übertragungssicherheit durch Verwendung eines kryptografischen Verfahrens auch verschlüsselt erfolgen.

Zwischen den einzelnen Steuerungsebenen und auch zwischen den zu derselben Steuerungsebene gehörenden Komponenten kann das Kommunikationsnetzwerk 02 der Druckmaschine jeweils gleich ausgebildet sein. In den einzelnen Teilbereichen können sich die Ausbildungen des Kommunikationsnetzwerkes 02 jedoch auch voneinander unterscheiden. Das Kommunikationsnetzwerk 02 überträgt vorzugsweise elektronische, insbesondere digitale Daten. Es ist insbesondere industrietauglich und echtzeitfähig ausgebildet und kann leitungsgebundene und/oder auch drahtlose Übertragungsstrecken aufweisen. Es ist z. B. als ein Feldbus 02 ausgebildet, wobei der Feldbus 02 vorzugsweise einem der unter der Bezeichnung Profibus, Profinet, SERCOS, CAN oder Ethernet mit TCP/IP-Protokoll bekannten Standards entspricht. Das z. B. Ethernet basierte Kommunikationsnetzwerk 02 kann über eine vorzugsweise der Leitebene LE zugeordnete Netzwerkschnittstelle 07 z. B. mit einem lokalen Netzwerk (LAN) und/oder mit einem weltweiten Netzwerk (Internet) verbunden sein, um eine Datenfernübertragung an einen nicht zur Druckmaschine gehörenden, d. h. externen Rechner (nicht dargestellt) zu ermöglichen. Die Netzwerkschnittstelle 07 kann z. B. auch einen Fernzugriff auf eine oder mehrere Funktionseinheiten der Druckmaschine durch den anderen, nicht zur Druckmaschine gehörenden Rechner und/oder einen bidirektionalen Datenaustausch ermöglichen. Wenn das Kommunikationsnetzwerk 02 in den einzelnen Steuerungsebenen unterschiedlich ausgebildet ist, weisen z. B. zu einer nächsthöheren Steuerungsebene gehörende Komponenten eine Feldbusschnittstelle auf. Auf jeden Fall bilden die einzelnen Steuerungsebenen zusammen mit dem sie verbindenden Kommunikationsnetzwerk 02 hinsichtlich der Druckmaschine ein kaskadiertes Kommunikationssystem.

Es ist in einer ranghöheren Steuerungsebene, insbesondere in der Leitebene LE z. B. in der Speichereinheit der übergeordneten Steuerungseinheit 03 und/oder in dem Datenserver 06 und/oder in Verbindung mit der Bedien- und/oder Visualisierungseinheit 04 mindestens eine Datenbank vorgesehen, wobei in dieser mindestens einen Datenbank gespeicherte Daten vorzugsweise in einer die Steuerungsstruktur der Druckmaschine abbildenden Ordnerstruktur angeordnet sind. Die Datenbank kann jedoch auch in einem an das Kommunikationsnetzwerk 02 der Druckmaschine zumindest zeitweise anschließbaren mobilen oder stationären Rechner, z. B. in einem Notebook oder in einem von der Druckmaschine getrennt betriebenen Rechner, implementiert sein. Fig. 3 zeigt exemplarisch, wie in der Datenbank von diversen Komponenten der Druckmaschine gespeicherte Daten z. B. durch die Bedien- und/oder Visualisierungseinheiten 04 strukturiert darstellbar sind.

Es ist vorgesehen, dass mindestens eine Komponente, vorzugsweise mehrere, insbesondere alle Komponenten der Druckmaschine, die z. B. in einer ihrer Maschineneinheiten 08.1; 08.2; 08x oder in einer anderen Funktionseinheit angeordnet sind und jeweils über das Kommunikationsnetzwerk 02 mit mindestens einer Steuerungsebene Daten austauschen, jeweils eine Speichereinheit aufweisen, wobei diese Speichereinheit die jeweilige Komponente kennzeichnende Daten speichert, wobei die jeweilige Speichereinheit der jeweiligen Komponente als ein zu der jeweiligen Komponente gehörender Bestandteil ausgebildet ist, wobei die Speichereinheit jeweils mit dem Kommunikationsnetzwerk 02 verbunden ist. Die Speichereinheit ist ein integraler Bestandteil der jeweiligen Komponente und mit der jeweiligen Komponente vorzugsweise fest verbunden, insbesondere durch eine nicht lösbare Verbindung. So ist die Speichereinheit in oder an der jeweiligen Komponente fest verbaut, sodass die jeweilige Komponente mit ihrer jeweiligen Speichereinheit jeweils eine Baueinheit bildet. Die Speichereinheit kann zur Betriebszeit der Komponente von dieser nicht entfernt werden. Es kann vorgesehen sein, dass die Speichereinheit durch einen Versuch, sie von ihrer jeweiligen Komponente zu trennen, zerstört wird; zumindest können ihre Daten unlesbar und/oder unübertragbar werden. Die in der Speichereinheit der jeweiligen Komponente gespeicherten Daten sind zumindest von der übergeordneten Steuerungseinheit 01 lesbar, wenn diese die Daten z. B. anfordert. Vorzugsweise sind die in der Speichereinheit der jeweiligen Komponente einer bestimmten Steuerungsebene gespeicherten Daten von einer Komponente der nächsthöheren Steuerungsebene lesbar oder zumindest an diese nächsthöhere Steuerungsebene übertragbar. Im Fall einer nichtelektronischen, insbesondere mechanischen Komponente ist die Speichereinheit dieser Komponente über eine drahtlose Übertragungsstrecke, z. B. mithilfe eines Transpondersystems, insbesondere unter Verwendung eines Funketikettes, an das Kommunikationsnetzwerk 02 angebunden.

Die mit der jeweiligen Komponente verbundene Speichereinheit kann unveränderbare und optional auch veränderbare Daten enthalten, sodass die Speichereinheit einen permanenten und gegebenenfalls zusätzlich einen variablen Speicherinhalt aufweist, wobei die unveränderbaren Daten komponentenspezifische Informationen enthalten und deshalb immer vorhanden sind, wohingegen die veränderbaren Daten während der Betriebszeit der Komponente z. B. dynamisch veränderbar sein können. Aus Gründen eines Manipulationsschutzes sollen veränderbare Daten jedoch nur von der jeweiligen Komponente selbst veränderbar sein, was erfordert, dass die Komponente eine entsprechende Schreibeinrichtung zum Einschreiben von Daten in die zur Komponente gehörende Speichereinheit aufweist. Die in der Speichereinheit der jeweiligen Komponente gespeicherten Daten können z. B. den Bauteiltyp und/oder die Produktbezeichnung dieser Komponente, deren Seriennummer, Hardwareversion und/oder Firmwareversion angeben, wobei die Angaben z. B. zum Bauteiltyp und/oder zu der Seriennummer usw. zu den in der jeweiligen Speichereinheit unveränderbaren Daten gehören, wobei diese Daten z. B. in einem die jeweilige Komponente kennzeichnenden Identifizierungscode eingearbeitet sind. Die zu der jeweiligen Komponente gehörende Speichereinheit kann auch als ein elektronisches Typenschild oder als eine elektronische Gerätekennkarte bezeichnet werden.

Die in der jeweiligen Speichereinheit von Komponenten derselben Maschineneinheit 08 der Druckmaschine gespeicherten Daten werden zur Vereinfachung und/oder Beschleunigung ihrer Übertragung an eine übergeordnete Steuerungsebene der Druckmaschine in einer zu der betreffenden Maschineneinheit 08 gehörenden Speichereinheit vorzugsweise zwischengespeichert und/oder verwaltet, wobei diese Daten zwischenspeichernde Speichereinheit vorzugsweise als ein schneller Pufferspeicher und/oder z. B. in oder zumindest in Verbindung mit der Bewegungssteuerung 12 ausgebildet ist. Auch in oder zumindest in Verbindung mit dem Sektionsrechner 03 können Daten von zu der jeweiligen Sektion gehörenden Maschineneinheiten 08 sowie deren jeweiligen Komponenten zwischengespeichert und/oder verwaltet werden.

Wenn Daten aus der jeweiligen Speichereinheit von Komponenten einer bestimmten Steuerungsebene zu einer Komponente einer nächsthöheren Steuerungsebene übertragen werden, werden diese übertragenen Daten mit einer Ortsinformation verknüpft, wobei die Verknüpfung der eine Komponente kennzeichnenden Daten mit einem Ortsbezug hinsichtlich der z. B. räumlichen Anordnung der diese Daten sendenden Komponente in der Druckmaschine vorzugsweise in der nächsthöheren Steuerungsebene erfolgt, sodass nachvollziehbar ist, von woher die aus der untergeordneten Steuerungsebene übertragenen Daten bezogen wurden. Wenn beispielsweise auf Aggregatebene AE Daten aus der Feldebene FE zusammengetragen werden, werden die von den in der Feldebene FE angeordneten Antriebseinheiten 14.1; 14.2; 14.x oder die von den dort angeordneten Feldgeräten 16.1; 16.2; 16.x übertragenen Daten mit einer Ortsinformation darüber verknüpft, wo die jeweilige Antriebseinheit 14.1; 14.2; 14.x oder das jeweilige Feldgerät 16.1; 16.2; 16.x in derjenigen Maschineneinheit 08.1; 08.2; 08.x angeordnet ist, zu der die Daten sammelnde Aggregatebene AE gehört. Wenn dann die Daten von der Aggregatebene AE an eine Sektionsebene SE weitergegeben werden, werden auf der Sektionsebene SE die dahin übertragenen Daten mit einer Ortsinformation darüber verknüpft, von welcher der zur Druckanlage gehörenden Maschineneinheiten 08.1; 08.2; 08.x diese Daten bezogen wurden. Gleichfalls werden auf der Leitebene LE dorthin übertragene Daten mit einer Ortsinformation darüber verknüpft, von welcher Sektion die jeweiligen Daten bezogen wurden. Die Ortsinformation wird demnach bei jeder Übertragung der eine Komponente kennzeichnenden Daten auf eine nächsthöhere Steuerungsebene fortschreibend ergänzt. Auf diese Weise können Daten, die in einer auf der Leitebene LE angeordneten Datenbank verwaltet werden, eindeutig hinsichtlich ihrer Herkunft identifiziert, weil die in der nächsthöheren Steuerungsebene angeordnete Komponente von einer in einer untergeordneten Steuerungsebene angeordneten Komponente empfangene Daten mit einer entsprechenden Ortsinformation verknüpft, wobei die Ortsinformation die Anordnung der Daten sendenden Komponente in einer untergeordneten Steuerungsebene betrifft. Anhand der gegebenenfalls von einer zur nächsten Steuerungsebene jeweils ergänzten Ortsinformation können bis zu der vorzugsweise in der Leitebene LE angeordneten Datenbank übertragene Daten zielgerichtet in einer strukturierten Ablage gespeichert werden (Fig. 3).

In der übergeordneten Steuerungseinheit 01 und/oder in dem Datenserver 06 wird vorzugsweise ein auch als Clientapplikation bezeichnetes Programm abgearbeitet, welches diejenigen Daten abfragt und verwaltet, die in der jeweiligen Speichereinheit von zur Druckmaschine gehörenden Komponenten gespeichert sind. Dabei können der auf der Leitebene LE vorhandenen Datenbank bereitgestellte Daten entweder in eine vorgegebene Ordnungsstruktur eingelesen werden oder die Daten weisen sich durch ihre Ortsinformation aus und werden aufgrund dessen entsprechend geordnet, sodass die Datenbank in ihre Ordnungsstruktur die Anordnung der zur Druckmaschine gehörenden Komponenten virtuell abbildet. Der Inhalt der Datenbank ist vorzugsweise auf der Anzeigeeinrichtung der Bedien- und/oder Visualisierungseinheit 04 und/oder auf einer entsprechenden Einrichtung der übergeordneten Steuerungseinheit 01 und/oder des Datenservers 06 anzeigbar und/oder über die Netzwerkschnittstelle 07 an einen externen Rechner übertragbar, um den Inhalt der Datenbank dort anzuzeigen.

Die Anordnung der zur Druckmaschine gehörenden Komponenten wird z. B. bei der Projektierung der Druckmaschine festgelegt; sodann kann die diese Anordnung virtuell abbildende Ordnungsstruktur in der Datenbank angelegt werden. Beispielsweise bei der Inbetriebnahme der Druckmaschine werden auf Anforderung diejenigen Daten abfragt, die z. B. in der jeweiligen Speichereinheit von Komponenten der zur Druckmaschine gehörenden Sektionen und/oder Maschineneinheiten 08.1; 08.2; 08.x gespeichert sind, und in der Datenbank gespeichert. Die Speicherung dieser angeforderten Daten erfolgt vorzugsweise formatunabhängig, z. B. in einem XML-Standard.

Es ist vorzugsweise vorgesehen, dass nach jedem Versetzen einer Komponente in ihren aktiven Betriebszustand, z. B. durch ein Einschalten ihrer jeweiligen Energieversorgung, die in der jeweiligen Speichereinheit der betroffenen Komponenten gespeicherten Daten zumindest an die nächsthöhere Steuerungsebene übertragen und letztlich in der Datenbank gespeichert werden. Diese Datenübertragung kann unmittelbar mit dem Versetzen einer Komponente in ihren aktiven Betriebszustand oder dazu zeitverzögert erfolgen; diese Datenübertragung kann aber auch zyklisch oder zu jeder beliebigen Zeit auf Anforderung erfolgen. Die Daten, die in Verbindung mit dem Versetzen einer zur Druckmaschine gehörenden Komponente in ihren aktiven Betriebszustand gespeichert werden, werden vorzugsweise mit denjenigen Daten verglichen, die bei der Inbetriebnahme der Druckmaschine hinsichtlich dieser Komponente gespeichert worden sind. Wenn der Vergleich eine Ungleichheit der Daten aufzeigt, weil sich z. B. die Konfiguration einer Sektion und/oder einer Maschineneinheit 08.1; 08.2; 08.x geändert hat, werden die aktuellen Daten, die in Verbindung mit dem Versetzen einer zur Druckmaschine gehörenden Komponente in ihren aktiven Betriebszustand gespeichert werden, zusammen mit einer Zeitmarkierung in der Datenbank gespeichert, wobei die Zeitmarkierung z. B. in einer Datumsangabe und/oder Uhrzeit bestehen kann.

In der Druckmaschine sind insbesondere elektronische Komponenten zeitlich miteinander zu synchronisieren, was z. B. durch einen zentralen Systemtakt erfolgen kann, wobei der zentrale Systemtakt z. B. von der Datenbank ausgehen kann. Ein Komponenten zeitlich synchronisierendes Taktsignal kann aber auch dezentral innerhalb jeder Steuerungsebene erzeugt werden, wobei dann Zeitereignisse unterschiedlicher Steuerungsebenen miteinander zu synchronisieren sind. Die zeitlich nach der Inbetriebnahme der Druckmaschine in der Datenbank gespeicherten Daten sind vorzugsweise chronologisch gespeichert, sodass die Ablage dieser Daten eine Veränderung an einer Komponente erkennen lässt. Insbesondere kann aus der Ablage der mit einer Zeitmarkierung versehenen Daten der Zeitpunkt eines Austausches einer einzelnen Komponente oder einer ganzen Maschineneinheit 08.1; 08.2; 08.x ersehen werden, wobei aus der Zeitspanne zwischen der Installation dieser Komponente oder der Maschineneinheit 08.1; 08.2; 08.x z. B. bei der Inbetriebnahme der Druckmaschine und dem Zeitpunkt des Austausches dieser Komponente oder dieser Maschineneinheit 08.1; 08.2; 08.x deren jeweilige Gebrauchsdauer bestimmbar ist. Es ist auch möglich, z. B. anhand der gespeicherten Seriennummern gezielt Wartungsarbeiten zu initiieren, z. B. in Verbindung mit einer Rückrufaktion. Die übergeordnete Steuerungseinheit 01 und/oder der Datenserver 06 können bei einer Überschreitung der in der Datenbank gespeicherten Gebrauchsdauer der zur Druckmaschine gehörenden Komponenten z. B. über eine der Bedien- und/oder Visualisierungseinheiten 04; 13 eine auf diese Überschreitung hinweisende Meldung absetzen.

Da die in der Datenbank gespeicherten Daten u. a. auch eine Angabe zu der Version von auf einer z. B. elektronischen Komponente laufender Hardware, Firmware und/oder Parameterfiles enthalten, kann diese Information herangezogen werden, um z. B. in Verbindung mit einer Kompatibilitätsprüfung Versionskonflikte zu erkennen, gezielt ein Update und/oder ein automatisches Laden einer bestimmten Firmware, Software und/oder eines Parameterfiles zu veranlassen, z. B. nach einem Austausch dieser elektronischen Komponente. Auch ist durch die Protokollierung der Versionsstände von Firmware, Software und/oder Parameterfiles deren Zurücksetzung z. B. nach einem erfolglos ausgeführten Update möglich. Überdies können die Angaben zu störungsfrei miteinander arbeitenden Versionen von auf elektronischen Komponenten laufender Hardware, Firmware und/oder Software sowie von Parameterfiles als diese Art von Druckmaschine kennzeichnende Stammdaten zusammengefasst werden, wobei diese Stammdaten für die Projektierung einer weiteren, ähnlichen Druckmaschine herangezogen werden können.

Fig. 4 verdeutlicht den Vorgang der Kompatibilitätsprüfung zur Vermeidung von Versionskonflikten, wie er auf der Grundlage der in der Datenbank gespeicherten Daten möglich ist. Jede z. B. in einer Maschineneinheit 08.1; 08.2; 08.x angeordnete elektronische Komponente besteht zumindest aus einer Hardware, welche bei gleichem Typ von Komponente einen unterschiedlichen Entwicklungsstand aufweisen kann. Die in einer der Maschineneinheiten 08.1; 08.2; 08.x angeordneten elektronischen Komponenten enthalten insbesondere bei einer komplexen Funktionalität i. d. R. eine Logikeinheit, z. B. einen Controller, mit einer die Funktionalität beeinflussenden Firmware. Unter Beibehaltung der Hardware kann die in dem Controller der elektronischen Komponente laufende Firmware verändert werden, wodurch auch die Funktionalität der elektronischen Komponente verändert werden kann. Darüber hinaus kann die von einem Controller bestimmte Funktionalität einer elektronischen Komponente durch ein veränderbares Parameterfile an den gewünschten Anwendungsfall angepasst werden. Dies ist z. B. bei einer elektronischen Regeleineinheit einer Antriebseinheit 14.1; 14.2; 14.x der Fall.

Die Kompatibilität von Hardware, Firmware und des Parameterfiles ist von erheblicher Bedeutung für einen störungsfreien Betrieb der betroffenen elektronischen Komponente. Zur einfachen Verwaltung der Versionsstände der jeweiligen Hardware, Firmware und der Parameterfiles wird eine z. B. dreidimensionale Kompatibilitätsmatrix verwendet, wie sie beispielhaft in der Fig. 4 dargestellt ist. Alle in ihrer Kombination störungsfrei miteinander arbeitenden Versionen, die für die betreffende elektronischen Komponente freigegeben sind, werden fortlaufend in diese allgemeingültige Kompatibilitätsmatrix eingepflegt. In einer Speichereinheit der Druckmaschine, z. B. in der übergeordneten Steuerungseinheit 01 und/oder in dem Datenservers 06, wird eine lokale, d. h. anlagenspezifische Kompatibilitätsmatrix gepflegt, welche alle aktuellen und bereits in der Druckmaschine installierten Kombinationen von Hardware, Firmware und Parameterfiles für die jeweiligen elektronischen Komponenten aufzeigt. Bei einem Austausch einer der elektronischen Komponenten der Druckmaschine wird anhand der Version von Hardware und Firmware der betreffenden Komponente mithilfe der lokalen Kompatibilitätsmatrix ein passendes Parameterfile gewählt. Wenn in der Druckmaschine eine elektronische Komponente mit einer bisher unbekannten Version von Hardware und/oder Firmware eingesetzt werden soll, erfolgt ein Zugriff auf die allgemeingültige Kompatibilitätsmatrix, um eine für die betreffende elektronische Komponente freigegebene, lauffähige Kombination zu ermitteln, um welche dann anschließend die lokale Kompatibilitätsmatrix erweitert wird. Diese Kompatibilitätsprüfung stellt sicher, dass nur störungsfrei miteinander arbeitende Versionen von Hardware und/oder Firmware sowie von Parameterfiles auf den jeweiligen elektronischen Komponenten zum Einsatz gebracht werden. Eine beabsichtigte Abweichung von den Feststellungen der automatisch durchgeführten Kompatibilitätsprüfung bedarf vorzugsweise einer manuellen Bestätigung durch Bedienpersonal, wenn tatsächlich ein Betrieb einer elektronischen Komponente mit zumindest noch nicht freigegebenen Versionen von Hardware und/oder Firmware sowie von Parameterfiles aufgenommen werden soll.

Es kann vorgesehen sein, dass in Verbindung mit den in der mindestens einen Datenbank gespeicherten Daten weitere Betriebsdaten von den zur Druckmaschine gehörenden Komponenten gespeichert werden, wobei diese weiteren Betriebsdaten,gleichfalls mit einer Zeitmarkierung versehen sein können. Diese weiteren Betriebsdaten betreffen z. B. eine Drehzahl, ein Antriebsmoment, eine Betriebstemperatur, eine zeitliche Auslastung der Komponente oder eine andere in Verbindung mit ihrem Betrieb stehende Angabe. Durch eine Verknüpfung der in der Datenbank gespeicherten, gegebenenfalls mit einer Zeitmarkierung versehenen Daten mit weiteren Betriebsdaten der jeweiligen Komponenten kann z. B. ein Überlastungszustand der jeweiligen Komponenten erkannt werden, sodass vorbeugend z. B. zur Vermeidung eines Ausfalls dieser Komponenten z. B. von der übergeordneten Steuerungseinheit 01 und/oder von dem Datenserver 06 und/oder in Verbindung mit einem externen Rechner Wartungsarbeiten initiiert werden können. Durch eine Verknüpfung derartiger Daten können für die jeweilige Komponente günstige und weniger günstige Betriebszustände ermittelt werden. Die Ermittlung weniger günstiger Betriebszustände kann dazu genutzt werden, dass z. B. von der übergeordneten Steuerungseinheit 01 eine darauf aufmerksam machende Meldung generiert wird, was z. B. in Form einer automatisch generierten Benachrichtigung des Druckmaschinenherstellers, z. B. per Email, erfolgen kann. Auch an der Anzeigeeinrichtung der Bedien- und/oder Visualisierungseinheit 04 der Leitebene LE der Druckmaschine und/oder an der einer Maschineneinheit 08.1; 08.2; 08.x zuzurechnenden Bedien- und/oder Visualisierungseinheit 13 kann jeweils eine z. B. von der übergeordneten Steuerungseinheit 01 generierte Meldung visualisiert werden, die auf einen weniger günstigen Betriebszustand von einer der Komponenten und/oder auf z. B. aufgrund der Gebrauchsdauer erforderliche Wartungsarbeiten und/oder auf ein durchgeführtes oder durchzuführendes Update von Firmware, Software und/oder eines Parameterfiles hinweist. Diese durch die übergeordnete Steuerungseinheit 01 und/oder den Datenserver 06 und/oder in Verbindung mit einem externen Rechner initiierten Meldungen können an einer der Bedien- und/oder Visualisierungseinheit 04; 13 in Klartext und/oder grafisch unterstützt z. B. durch ein Piktogramm erfolgen.

Mit der bisher beschriebenen Anordnung lässt sich ein Verfahren zur Speicherung von Daten mindestens einer Komponente einer mehrere Komponenten und mindestens ein Kommunikationsnetzwerk 02 aufweisenden Druckmaschine realisieren, bei dem von mindestens einer der Komponenten diese Komponente kennzeichnende Daten in einer zu dieser betreffenden Komponente gehörenden, mit dem Kommunikationsnetzwerk 02 verbundenen Speichereinheit gespeichert werden, wobei das Verfahren insbesondere die Verfahrensschritte aufweist, dass in der mindestens zwei voneinander verschiedene, hierarchisch gegliederte Steuerungsebenen LE; SE; AE; FE aufweisenden Druckmaschine die Daten mindestens einer in einer rangniedrigeren Steuerungsebene SE; AE; FE angeordneten Komponente aus deren Speichereinheit über das Kommunikationsnetzwerk 02 an mindestens eine in einer ranghöheren Steuerungsebene LE; SE; AE angeordnete Komponente übertragen werden, wobei diese in die zumindest eine ranghöhere Steuerungsebene LE; SE; AE übertragenen Daten bei ihrer Übertragung von einer in die nächst ranghöhere Steuerungsebene LE; SE; AE jeweils mit einer die Anordnung der Daten sendenden Komponente in ihrer jeweiligen Steuerungsebene SE; AE; FE betreffenden Ortsinformation verknüpft werden. Dabei werden die die jeweilige Komponente kennzeichnenden Daten vorzugsweise zusammen mit der zu dieser Komponente gehörenden Ortsinformation in einer Datenbank gespeichert, wobei die Datenbank die in der Datenbank zu speichernden Daten von der Speichereinheit der jeweiligen Komponente vorzugsweise anfordert, d. h. die Datenbank fungiert in der Kommunikation zwischen ihr und der jeweiligen Speichereinheit der jeweiligen Komponente als Master. Es ist vorteilhaft, in der Datenbank die von der jeweiligen Komponente empfangenen Daten in einer die Anordnung der zur Druckmaschine gehörenden Komponenten virtuell abbildenden Struktur zu speichern.

Alternativ oder zusätzlich kann aber auch ein Verfahren zur Speicherung von Daten mindestens einer Komponente einer mehrere Komponenten und mindestens ein Kommunikationsnetzwerk 02 aufweisenden Druckmaschine vorgesehen werden, bei dem von mindestens einer der Komponenten diese Komponente kennzeichnende Daten in einer zu dieser betreffenden Komponente gehörenden, mit dem Kommunikationsnetzwerk 02 verbundenen Speichereinheit gespeichert werden, wobei das Verfahren insbesondere die Verfahrensschritte aufweist, dass von mindestens einer Datenbank mit einer die Anordnung der zur Druckmaschine gehörenden Komponenten virtuell abbildenden Struktur über das Kommunikationsnetzwerk 02 von der betreffenden Speichereinheit der zumindest einen Komponente deren diese Komponente kennzeichnende Daten angefordert und gespeichert werden. Hierbei werden von der Datenbank die die jeweilige Komponente kennzeichnenden Daten vorzugsweise unter Verwendung einer in der Datenbank für die betreffende Komponente gespeicherten, die Anordnung dieser Komponente in der Druckmaschine betreffenden Ortsinformation angefordert.

In dem erstgenannten Verfahren melden in der Druckmaschine in einer rangniedrigeren Steuerungsebene SE; AE; FE angeordnete Komponenten ihre jeweiligen Daten an eine ranghöhere Steuerungsebene LE; SE; AE, wobei vorzugsweise bei jeder Übertragung dieser Daten von der rangniedrigeren Steuerungsebene SE; AE; FE in die ranghöhere Steuerungsebene LE; SE; AE diesen Daten eine Ortsinformation hinzugefügt wird, wobei diese Ortsinformation darüber Auskunft gibt, an welchem Ort in der Druckmaschine die jeweilige Daten sendende Komponente angeordnet ist. Durch diese Ortsinformation kann die jeweilige Daten übertragende Komponente z. B. einer bestimmten Maschineneinheit 08 der Druckmaschine zugeordnet werden. Dabei werden die Daten sozusagen von "unten" nach "oben" gereicht. Bei diesem Verfahren besteht keine Notwendigkeit, dass in der die Daten sammelnden Datenbank bereits eine Struktur über die Anordnung der Daten sendenden Komponenten in der Druckmaschine hinterlegt ist. Ein Vorteil dieses Verfahrens besteht darin, dass die genaue Ausgestaltung der Druckmaschine und die räumliche Anordnung ihrer Komponenten zu Beginn der Datensammlung nicht bekannt sein muss und damit die Datensammlung in einem strukturoffenen anpassungsfähigen System erfolgt. Auch eine erst später der Druckmaschine hinzugefügte Komponente kann ohne eine vorangegangene Registrierung in der Datenbank ihre spezifischen Daten an die Datenbank übertragen, wobei die erfassten Daten dennoch in korrekter Zuordnung zu einer bestimmten Komponente der Druckmaschine gespeichert werden.

In dem zweiten beschriebenen Verfahren ist in der mindestens einen Datenbank eine die Anordnung der Daten sendenden Komponenten in der Druckmaschine abbildende Struktur hinterlegt. Damit ist aus der Anlagenstruktur der jeweiligen Datenbank ersichtlich, von welchen Komponenten eine Übertragung von Daten erwartet werden kann. Die Initiative zur Datenübertragung geht in diesem Fall von der Daten sammelnden Datenbank aus. Von der Datenbank empfangene Daten werden entsprechend der in der Datenbank gespeicherten Struktur von der Anordnung der Daten sendenden Komponenten in der Druckmaschine bestimmten "Plätzen" zugeordnet. Ein Vorteil dieses Verfahrens besteht darin, dass die in der Datenbank zu speichernden Daten auf einfache Weise auf Vollständigkeit geprüft werden können. Wenn eine Komponente keine Daten bereitstellt, obwohl sie dies sollte, weil die betreffende Komponente gemäß der Struktur der Datenbank als Daten sendend vorgesehen ist, kann aus der Datenbank heraus eine diesen z. B. als eine Betriebsstörung zu wertenden Sachverhalt anzeigende Meldung generiert werden.

In beiden vorgenannten Verfahren kann vorgesehen sein, dass die Datenbank in einer als eine der Daten sendenden Komponente übergeordnete Steuerungseinheit 01 oder als ein Datenserver 06 ausgebildeten Komponente betrieben wird. Eine andere alternative oder zusätzliche vorteilhafte Ausführung besteht darin, dass die Datenbank in einem über eine Netzwerkschnittstelle 07 mit dem Kommunikationsnetzwerk 02 verbindbaren stationären oder mobilen Rechner, z. B. in einem an die Netzwerkschnittstelle 07 des Kommunikationsnetzwerkes 02 der Druckmaschine anschließbaren Notebook, betrieben wird. Dieses Notebook ist nach der Übertragung der jeweils eine bestimmte Komponente der Druckmaschine betreffenden Daten in die auf dem Notebook betriebenen Datenbank von der Druckmaschine getrennt betreibbar, sodass die Datenbank mit den von den Komponenten der Druckmaschine übertragenen Daten unabhängig von der Druckmaschine betrieben werden kann und die Daten dieser Komponenten z. B. andernorts ausgewertet werden können. Ein die Datenbank aufweisender stationärer Rechner kann z. B. ein Rechner eines Betreibers oder eines Herstellers der betreffenden Druckmaschine sein, wobei dieser Rechner z. B. via Internet, Intranet oder einer anderen Datenübertragungseinrichtung mit dem Kommunikationsnetzwerk 02 der Druckmaschine zumindest zeitweise verbindbar ist.

In beiden Verfahren kann vorgesehen sein, dass die Speichereinheit der die Daten sendenden Komponente in einer zumindest während des Betriebs dieser Komponente unlösbaren Zusammenfügung mit der betreffenden Komponente ausgeführt wird. Die Datenbank fordert vorzugsweise von der jeweiligen Speichereinheit aller in der Druckmaschine angeordneten Komponenten die jeweilige Komponente kennzeichnende Daten an. Es ist vorteilhaft vorzusehen, dass die Datenbank von der jeweiligen Speichereinheit der mindestens einen in der Druckmaschine angeordneten Komponente diese Komponente kennzeichnende Daten am Ende der Inbetriebnahme dieser Druckmaschine anfordert. Auch kann zumindest eine der in der Druckmaschine angeordneten Komponenten jedes Mal nach ihrem Versetzen in ihren aktiven Betriebszustand die in ihrer Speichereinheit gespeicherten Daten an die Datenbank übertragen, wobei die Datenbank die von der Speichereinheit einer der zur Druckmaschine gehörenden Komponenten am Ende der Inbetriebnahme dieser Druckmaschine angeforderten Daten vorzugsweise mit den jeweiligen bei jedem Versetzen einer Komponente in ihren jeweiligen aktiven Betriebszustand übertragenen Daten vergleicht und z. B. die aktuellen Daten zusammen mit einer Zeitmarkierung in der Datenbank speichert, wenn der Vergleich eine Ungleichheit der miteinander verglichenen Daten aufzeigt. Die die jeweilige Komponente kennzeichnenden Daten werden daher vorzugsweise zusammen mit einer den Zeitpunkt der Datenübertragung betreffenden Information in der Datenbank gespeichert, wobei die von der jeweiligen Speichereinheit der zur Druckmaschine gehörenden Komponenten zur Datenbank übertragenen Daten jeweils insbesondere chronologisch gespeichert werden.

Wie erwähnt, werden die in der mindestens einen Datenbank von den zur Druckmaschine gehörenden Komponenten gespeicherten Daten vorzugsweise für einen Fernzugriff bereitgestellt. In der Datenbank können von den zur Druckmaschine gehörenden Komponenten zudem jeweils weitere Betriebsdaten gespeichert werden. Beispielsweise kann in der Datenbank auch eine Gebrauchsdauer der zur Druckmaschine gehörenden Komponenten gespeichert werden, wobei eine Überschreitung der in der Datenbank gespeicherten Gebrauchsdauer der zur Druckmaschine gehörenden Komponenten z. B. von mindestens einer Bedien- und/oder Visualisierungseinheit 04; 13 der Druckmaschine oder des externen Rechners oder des mobilen Notebooks gemeldet wird. Vorzugsweise wird eine Kompatibilitätsprüfung zur Erkennung eines Versionskonfliktes hinsichtlich einer mit Bezug auf eine elektronische Komponente einzusetzenden Hardware und/oder Firmware und/oder Parameterfiles durchgeführt, wobei ein erkannter Versionskonflikt hinsichtlich einer mit Bezug auf eine elektronische Komponente einzusetzenden Hardware und/oder Firmware und/oder Parameterfiles von der mindestens einen Bedien- und/oder Visualisierungseinheit gemeldet wird. Die Aufnahme des Betriebs einer elektronischen Komponente trotz eines gemeldeten Versionskonfliktes hinsichtlich der Hardware und/oder Firmware und/oder eines Parameterfiles dieser Komponente erfordert z. B. eine manuelle Bestätigung durch das Bedienpersonal der Druckmaschine. Zur Vermeidung eines Versionskonfliktes hinsichtlich der mit Bezug auf eine elektronische Komponente einzusetzenden Hardware und/oder Firmware und/oder Parameterfiles wird z. B. ein Update der Firmware und/oder des Parameterfiles der betreffenden Komponente zugeführt und hinsichtlich dieser Komponente ausgeführt.

Auch beim zweiten Verfahren kann vorgesehen sein, dass die jeweilige Speichereinheit von in mindestens zwei voneinander verschiedenen, hierarchisch gegliederten Steuerungsebenen LE; SE; AE; FE der Druckmaschine angeordneten Komponenten an das Kommunikationsnetzwerk 02 angeschlossen werden, wobei die Speichereinheit einer in einer untergeordneten Steuerungsebene SE; AE; FE angeordneten Komponente die in dieser Speichereinheit gespeicherten, diese Komponente kennzeichnenden Daten insbesondere an mindestens eine in der nächsthöheren Steuerungsebene LE; SE; AE angeordnete Komponente überträgt. Die in der nächsthöheren Steuerungsebene LE; SE; AE angeordnete Komponente verknüpft dann vorzugsweise von einer in einer untergeordneten Steuerungsebene SE; AE; FE angeordneten Komponente empfangene Daten mit einer Ortsinformation, wobei die Ortsinformation die Anordnung der Daten sendenden Komponente in einer untergeordneten Steuerungsebene SE; AE; FE betrifft. Die die Komponente kennzeichnenden Daten werden z. B. innerhalb der Datenbank mit ihrer jeweiligen Ortsinformation verknüpft. Vorzugsweise werden die die Komponente kennzeichnenden Daten bei jeder Übertragung von einer Steuerungsebene SE; AE; FE zur nächsthöheren Steuerungsebene LE; SE; AE jeweils mit einer Ortsinformation hinsichtlich der Daten sendenden Steuerungsebene SE; AE; FE ergänzt, sodass bei einer Übertragung der Daten über mehrere Steuerungsebenen LE; SE; AE eine den Übertragungsweg aufzeigende Verkettung von mehreren Ortsinformationen gebildet wird. Die eine Komponente kennzeichnenden, in deren Speichereinheit gespeicherten Daten werden insbesondere in die ranghöchste Steuerungsebene LE der zur Druckmaschine gehörenden Steuerungsebenen LE; SE; AE; FE übertragen.

In der als Bestandteil der jeweiligen Komponente ausgebildeten Speichereinheit können unveränderbare und/oder veränderbare Daten gespeichert werden. Beispielsweise werden in der zur jeweiligen Komponente gehörenden Speichereinheit eine Angabe zumindest zum Bauteiltyp und/oder zu der Seriennummer und/oder zur Hardwareversion und/oder zur Firmwareversion der jeweiligen Komponente gespeichert, wobei die Angabe zum Bauteiltyp und/oder zur Seriennummer und/oder zur Hardwareversion und/oder zur Firmwareversion der jeweiligen Komponente in der Speichereinheit der jeweiligen Komponente als unveränderbare Daten gespeichert werden. In der Speichereinheit der jeweiligen Komponente als veränderbar gespeicherte Daten werden insbesondere nur während der Betriebszeit der jeweiligen Komponente verändert. Zudem werden in der Speichereinheit der jeweiligen Komponente als veränderbar gespeicherte Daten nur von der jeweiligen Komponente selbst verändert.

Wenn zumindest von einer in einer untergeordneten Steuerungsebene SE; AE; FE angeordneten, als eine Maschineneinheit 08 ausgebildeten Komponente diese Komponente kennzeichnende Daten in ihrer jeweiligen Speichereinheit gespeichert werden, kann es sein, dass die Maschineneinheit 08 als ein Einzugswerk oder als ein Führungssystem eines bahnförmigen Bedruckstoffes oder als ein mindestens eine Fangwalze umfassendes Bahnsicherungssystem oder als ein Rollenwechsler oder als ein Logistiksystem zur Zuführung des Bedruckstoffes an die Druckmaschine oder als ein Druckwerk oder als ein Kühlwalzenständer oder als ein Trockner oder als ein Falzapparat ausgebildet ist. Es kann auch vorgesehen sein, dass Daten aus einer der Steuerungsebenen LE; SE; AE; FE der betreffenden Maschineneinheit 08 in einer zu dieser Maschineneinheit 08 gehörenden Speichereinheit zwischengespeichert und/oder verwaltet werden. Überdies wird z. B. mindestens eine in der Maschineneinheit 08 ausgebildete Antriebseinheit 14 von mindestens einer in der Maschineneinheit 08 vorgesehenen Bewegungssteuerung 11 gesteuert. Ferner ermöglicht und/oder kontrolliert z. B. mindestens eine in der Maschineneinheit 08 vorgesehene Ablaufsteuerung 12 zumindest den Datenverkehr zu mindestens einem in einer weiteren untergeordneten Steuerungsebene SE; AE; FE angeordneten Feldgerät 16. Auch ist es vorteilhaft, mindestens eine als eine Bedien- und/oder Visualisierungseinheit 04 ausgebildete Komponente zur Visualisierung für den Druckprozess relevanter Daten in der ranghöchsten Steuerungsebene LE vorzusehen.

Durch mindestens eine in einer Steuerungsebene LE; SE; AE; FE vorgesehene Kommunikationseinheit 09 wird zumindest diese Steuerungsebene LE; SE; AE; FE an das Kommunikationsnetzwerk 02 angebunden, wobei das Kommunikationsnetzwerk 02 z. B. als ein Feldbus 02 ausgebildet wird. Die Kommunikationseinheit 09 wird z. B. als ein Aggregatrouter 09 ausgebildet. Zwischen zwei oder mehr Steuerungsebenen LE; SE; AE; FE zu übertragene Daten werden z. B. verschlüsselt übertragen.

### Bezugszeichenliste

- 01: Steuerungseinheit
- 02: Kommunikationsnetzwerk, Feldbus
- 03: Sektionsrechner, Leitrechner
- 04: Bedien- und/oder Visualisierungseinheit
- 05: -
- 06: Datenserver
- 07: Netzwerkschnittstelle
- 08: Maschineneinheit
- 09: Kommunikationseinheit, Aggregatrouter
- 10: -
- 11: Bewegungssteuerung
- 12: Ablaufsteuerung
- 13: Bedien- und/oder Visualisierungseinheit
- 14: Antriebseinheit
- 15: -
- 16: Feldgerät

- LE: Leitebene
- SE: Sektionsebene
- AE: Aggregatebene
- FE: Feldebene

## Patentansprüche

1. Verfahren zur Speicherung von Daten mindestens einer Komponente einer mehrere Komponenten und mindestens ein Kommunikationsnetzwerk (02) aufweisenden Druckmaschine, wobei von mehreren der in der Druckmaschine verbauten Komponenten die jeweilige Komponente kennzeichnende Daten in einer zu dieser betreffenden Komponente gehörenden, als Bestandteil der jeweiligen Komponente ausgebildeten, mit dem Kommunikationsnetzwerk (02) verbundenen Speichereinheit gespeichert werden, wobei in der mindestens zwei voneinander verschiedene, hierarchisch gegliederte Steuerungsebenen (LE; SE; AE; FE) aufweisenden Druckmaschine die Daten mehrerer in der Druckmaschine in einer rangniedrigeren Steuerungsebene (SE; AE; FE) angeordneter Komponenten aus deren jeweiligen Speichereinheit über das Kommunikationsnetzwerk (02) an mindestens eine in der Druckmaschine in einer ranghöhere Steuerungsebene (LE; SE; AE) angeordnete Komponente übertragen werden, wobei diese in die zumindest eine ranghöhere Steuerungsebene (LE; SE; AE) übertragenen Daten bei einer jeden Übertragung von einer in die nächst ranghöhere Steuerungsebene (LE; SE; AE) in einer fortschreibenden Ergänzung jeweils mit einer die Anordnung der Daten sendenden Komponente in ihrer jeweiligen Steuerungsebene (SE; AE; FE) betreffenden Ortsinformation verknüpft werden.

2. Verfahren nach Anspruch 1, **dadurch gekennzeichnet, dass** die die jeweilige Komponente kennzeichnenden Daten zusammen mit der zu dieser Komponente gehörenden Ortsinformation zumindest in einer Datenbank gespeichert werden.

3. Verfahren nach Anspruch 2, **dadurch gekennzeichnet, dass** in der Datenbank die von der jeweiligen Komponente empfangenen Daten in einer die Anordnung der zur Druckmaschine gehörenden Komponenten virtuell abbildenden Struktur gespeichert werden.

4. Verfahren nach Anspruch 2, **dadurch gekennzeichnet, dass** die Datenbank die in der Datenbank zu speichernden Daten von der Speichereinheit der jeweiligen Komponente anfordert.

5. Verfahren nach Anspruch 2, **dadurch gekennzeichnet, dass** die Datenbank in einer als eine der Daten sendenden Komponente übergeordnete Steuerungseinheit (01) oder als ein Datenserver (06) ausgebildeten Komponente betrieben wird:

6. Verfahren nach Anspruch 2, **dadurch gekennzeichnet, dass** die Datenbank in einem über eine Netzwerkschnittstelle (07) mit dem Kommunikationsnetzwerk (02) verbindbaren stationären oder mobilen Rechner betrieben wird.

7. Verfahren nach Anspruch 1, **dadurch gekennzeichnet, dass** die Speichereinheit der die Daten sendenden Komponente in einer zumindest während des Betriebs dieser Komponente unlösbaren Zusammenfügung mit der betreffenden Komponente ausgeführt wird.

8. Verfahren nach Anspruch 4, **dadurch gekennzeichnet, dass** die Datenbank von der jeweiligen Speichereinheit aller in der Druckmaschine angeordneten Komponenten die jeweilige Komponente kennzeichnende Daten anfordert.

9. Verfahren nach Anspruch 4, **dadurch gekennzeichnet, dass** die Datenbank von der jeweiligen Speichereinheit mehrerer in der Druckmaschine angeordneter Komponenten die jeweilige Komponente kennzeichnende Daten am Ende der Inbetriebnahme dieser Druckmaschine anfordert.

10. Verfahren nach Anspruch 1 **dadurch gekennzeichnet, dass** zumindest eine der in der Druckmaschine angeordneten Komponenten jedes Mal nach ihrem Versetzen in ihren aktiven Betriebszustand die in ihrer Speichereinheit gespeicherten Daten an die Datenbank übertragt.

11. Verfahren nach Anspruch 9 und 10, **dadurch gekennzeichnet, dass** die Datenbank die von der Speichereinheit einer der zur Druckmaschine gehörenden Komponenten am Ende der Inbetriebnahme dieser Druckmaschine angeforderten Daten mit den jeweiligen bei jedem Versetzen einer Komponente in ihren jeweiligen aktiven Betriebszustand übertragenen Daten vergleicht und die aktuellen Daten zusammen mit einer Zeitmarkierung in der Datenbank speichert, wenn der Vergleich eine Ungleichheit der miteinander verglichenen Daten aufzeigt.

12. Verfahren nach Anspruch 2, **dadurch gekennzeichnet, dass** die die jeweilige Komponente kennzeichnenden Daten zusammen mit einer den Zeitpunkt der Datenübertragung betreffenden Information in der Datenbank gespeichert werden.

13. Verfahren nach Anspruch 2, **dadurch gekennzeichnet, dass** die von der jeweiligen Speichereinheit der zur Druckmaschine gehörenden Komponenten zur Datenbank übertragenen Daten jeweils chronologisch gespeichert werden.

14. Verfahren nach Anspruch 2, **dadurch gekennzeichnet, dass** die in der Datenbank von den zur Druckmaschine gehörenden Komponenten gespeicherten Daten für einen Fernzugriff bereitgestellt werden.

15. Verfahren nach Anspruch 2, **dadurch gekennzeichnet, dass** in der Datenbank von den zur Druckmaschine gehörenden Komponenten jeweils weitere Betriebsdaten gespeichert werden.

16. Verfahren nach Anspruch 2, **dadurch gekennzeichnet, dass** in der Datenbank eine Gebrauchsdauer der zur Druckmaschine gehörenden Komponenten gespeichert werden.

17. Verfahren nach Anspruch 16, **dadurch gekennzeichnet, dass** eine Überschreitung der in der Datenbank gespeicherten Gebrauchsdauer der zur Druckmaschine gehörenden Komponenten von mindestens einer Bedien- und/oder Visualisierungseinheit (04; 13) gemeldet wird.

18. Verfahren nach Anspruch 1, **dadurch gekennzeichnet, dass** eine Kompatibilitätsprüfung zur Erkennung eines Versionskonfliktes hinsichtlich einer mit Bezug auf eine elektronische Komponente einzusetzenden Hardware und/oder Firmware und/oder Parameterfiles durchgeführt wird.

19. Verfahren nach Anspruch 18, **dadurch gekennzeichnet, dass** ein erkannter Versioriskonflikt hinsichtlich einer mit Bezug auf eine elektronische Komponente einzusetzenden Hardware und/oder Firmware und/oder Parameterfiles von der mindestens einen Bedien- und/oder Visualisierungseinheit (04; 13) gemeldet wird.

20. Verfahren nach Anspruch 19, **dadurch gekennzeichnet, dass** die Aufnahme des Betriebs einer elektronischen Komponente trotz eines gemeldeten Versionskonfliktes hinsichtlich der Hardware und/oder Firmware und/oder eines Parameterfiles dieser Komponente eine manuelle Bestätigung durch das Bedienpersonal der Druckmaschine erfordert.

21. Verfahren nach Anspruch 18, **dadurch gekennzeichnet, dass** zur Vermeidung eines Versionskonfliktes hinsichtlich der mit Bezug auf eine elektronische Komponente einzusetzenden Hardware und/oder Firmware und/oder Parameterfiles ein Update der Firmware und/oder des Parameterfiles der betreffenden Komponente zugeführt und hinsichtlich dieser Komponente ausgeführt wird.

22. Verfahren nach Anspruch 1, **dadurch gekennzeichnet, dass** in der als Bestandteil der jeweiligen Komponente ausgebildeten Speichereinheit unveränderbare und/oder veränderbare Daten gespeichert werden.

23. Verfahren nach Anspruch 1, **dadurch gekennzeichnet, dass** in der zur jeweiligen Komponente gehörenden Speichereinheit eine Angabe zumindest zum Bauteiltyp und/oder zu der Seriennummer und/oder zur Hardwareversion und/oder zur Firmwareversion der jeweiligen Komponente gespeichert werden.

24. Verfahren nach Anspruch 23, **dadurch gekennzeichnet, dass** die Angabe zum Bauteiltyp und/oder zur Serien nummer und/oder zur Hardwareversion und/oder zur Firmwareversion der jeweiligen Komponente in der Speichereinheit der jeweiligen Komponente als unveränderbare Daten gespeichert werden.

25. Verfahren nach Anspruch 1, **dadurch gekennzeichnet, dass** in der Speichereinheit der jeweiligen Komponente als veränderbar gespeicherte Daten während der Betriebszeit der jeweiligen Komponente verändert werden.

26. Verfahren nach Anspruch 1, **dadurch gekennzeichnet, dass** in der Speichereinheit der jeweiligen Komponente als veränderbar gespeicherte Daten nur von der jeweiligen Komponente selbst verändert werden.

27. Verfahren nach Anspruch 1, **dadurch gekennzeichnet, dass** zumindest von einer in einer untergeordneten Steuerungsebene (SE; AE; FE) angeordneten, als eine Maschineneinheit (08) ausgebildeten Komponente diese Komponente kennzeichnende Daten in ihrer jeweiligen Speichereinheit gespeichert werden, wobei die Maschineneinheit (08) als ein Einzugswerk oder als ein Führungssystem eines bahnförmigen Bedruckstoffes oder als ein mindestens eine Fangwalze umfassendes Bahnsicherungssystem oder als ein Rollenwechsler oder als ein Logistiksystem zur Zuführung des Bedruckstoffes an die Druckmaschine oder als ein Druckwerk oder als ein Kühlwalzenständer oder als ein Trockner oder als ein Falzapparat ausgebildet ist.

28. Verfahren nach Anspruch 27, **dadurch gekennzeichnet, dass** Daten aus einer der . Steuerungsebenen (LE; SE; AE; FE) der betreffenden Maschineneinheit (08) in einer zu dieser Maschineneinheit (08) gehörenden Speichereinheit zwischengespeichert und/oder verwaltet werden.

29. Verfahren nach Anspruch 27, **dadurch gekennzeichnet, dass** mindestens eine in der Maschineneinheit (08) ausgebildete Antriebseinheit (14) von mindestens einer in der Maschineneinheit (08) vorgesehenen Bewegungssteuerung (11) gesteuert wird.

30. Verfahren nach Anspruch 27, **dadurch gekennzeichnet, dass** mindestens eine in der Maschineneinheit (08) vorgesehene Ablaufsteuerung (12) zumindest den Datenverkehr zu mindestens einem in einer weiteren untergeordneten Steuerungsebene (SE; AE; FE) angeordneten Feldgerät (16) ermöglicht und/oder kontrolliert.

31. Verfahren nach Anspruch 1, **dadurch gekennzeichnet, dass** mindestens eine als eine Bedien- und/oder Visualisierungseinheit (04) ausgebildete Komponente zur Visualisierung für den Druckprozess relevanter Daten in der ranghöchsten Steuerungsebene (LE) angeordnet wird.

32. Verfahren nach Anspruch 1, **dadurch gekennzeichnet, dass** mindestens eine in einer Steuerungsebene (LE; SE; AE; FE) vorgesehene Kommunikationseinheit (09) zumindest diese Steuerungsebene (LE; SE, AE; FE) an das Kommunikationsnetzwerk (02) anbindet.

33. Verfahren nach Anspruch 32, **dadurch gekennzeichnet, dass** die Kommunikationseinheit (09) als ein Aggregatrouter (09) ausgebildet wird.

34. Verfahren nach Anspruch 1, **dadurch gekennzeichnet, dass** das Kommunikationsnetzwerk (02) als ein Feldbus (02) ausgebildet wird.

35. Verfahren nach Anspruch 1, **dadurch gekennzeichnet, dass** zwischen zwei oder mehr Steuerungsebenen (LE; SE; AE; FE) zu übertragene Daten verschlüsselt übertragen werden.

## Claims

1. Method for storing data of at least one component of a printing press comprising a plurality of components and at least one communication network (02), the data characterizing the respective component of the plurality of components installed in the printing press being stored in a memory unit belonging to this relevant component, formed as a constituent of the respective component and connected to the communication network (02) and, in the printing press having at least two control levels (LE; SE; AE; FE) differing from one another and hierarchically structured, the data of a plurality of components arranged in the printing press in a low-ranking control level (SE; AE; FE) being transmitted from their respective memory unit via the communication network (02) to at least one component arranged in the printing press in a higher-ranking control level (LE; SE; AE), these data transmitted into the at least one higher-ranking control level (LE; SE; AE) being linked, in each transmission from one control level into the next higher-ranking control level (LE; SE; AE), in an update, respectively with local information relating to the arrangement of the data-transmitting component in its respective control level (SA; AE; FE).

2. Method according to Claim 1, **characterized in that** the data characterizing the respective component are stored, together with the local information belonging to this component, at least in one database.

3. Method according to Claim 2, **characterized in that,** in the database, the data received from the respective component are stored in a structure virtually mapping the arrangement of the components belonging to the printing press.

4. Method according to Claim 2, **characterized in that** the database requests the data to be stored in the database from the memory unit of the respective component.

5. Method according to Claim 2, **characterized in that** the database is operated in a component formed as a control unit (01) superior to the data-transmitting component or as a data server (06).

6. Method according to Claim 2, **characterized in that** the database is operated in a stationary or a mobile computer which can be connected via a network interface (07) to the communication network (02).

7. Method according to Claim 1, **characterized in that** the memory unit of the data-transmitting component is designed in an assemblage with the relevant component, which assemblage is nondetachable during the operation of this component.

8. Method according to Claim 4, **characterized in that** the database requests, from the respective memory unit of all components arranged in the printing press, data characterizing the respective component.

9. Method according to Claim 4, **characterized in that** the database requests, from the respective memory unit of a plurality of components arranged in the printing press, data characterizing the respective component, at the end of commissioning of this printing press.

10. Method according to Claim 1, **characterized in that** at least one of the components arranged in the printing press transmits the data stored in its memory unit to the database each time after it has been put into its active operating state.

11. Method according to Claim 9 or 10, **characterized in that** the database compares the data requested by the memory unit of one of the components belonging to the printing press at the end of the commissioning of this printing press with the respective data transmitted each time a component is put into its respective active operating state and stores the current data together with a time mark in the database if the comparison shows an inequality of the data compared with one another.

12. Method according to Claim 2, **characterized in that** the data characterizing the respective component are stored, together with information relating to the time of data transmission, in the database.

13. Method according to Claim 2, **characterized in that** the data transmitted from the respective memory unit of the components belonging to the printing press to the database are stored chronologically in each case.

14. Method according to Claim 2, **characterized in that** the data stored in the database from the components belonging to the printing press are provided for remote access.

15. Method according to Claim 2, **characterized in that** in each case further operating data of the components belonging to the printing press are stored in the database.

16. Method according to Claim 2, **characterized in that** a duration of use of the components belonging to the printing press is stored in the database.

17. Method according to Claim 16, **characterized in that** at least one control unit and/or visualization unit (04; 13) reports if the duration of use stored in the database for the components belonging to the printing press is exceeded.

18. Method according to Claim 1, **characterized in that** a compatibility test for detecting a conflict of versions with respect to hardware and/or firmware and/or parameter files to be used in relation to an electronic component is carried out.

19. Method according to Claim 18, **characterized in that** a detected conflict of versions with respect to hardware and/or firmware and/or parameter files to be used in relation to an electronic component is reported by the at least one control unit and/or visualisation unit (04; 13).

20. Method according to Claim 19, **characterized in that** the start of operation of an electronic component in spite of a reported conflict of versions with respect to the hardware and/or firmware and/or a parameter file of this component requires manual actuation by the operator of the printing press.

21. Method according to Claim 18, **characterized in that,** in order to avoid a conflict of versions with respect to the hardware and/or firmware and/or parameter files to be used in relation to an electronic component, an update of the firmware and/or of the parameter file of the relevant component is initiated and is carried out with respect to this component.

22. Method according to Claim 1, **characterized in that** invariable and/or variable data are stored in the memory unit formed as a part of the respective component.

23. Method according to Claim 1, **characterized in that** information about at least the component type and/or the serial number and/or the hardware version and/or the firmware version of the respective component is stored in the memory unit belonging to the respective component.

24. Method according to Claim 23, **characterized in that** the information about the component type and/or serial number and/or hardware version and/or firmware version of the respective component is stored in the memory unit of the respective component as invariable data.

25. Method according to Claim 1, **characterized in that** data stored as variable data in the memory unit of the respective component are changed during the operating time of the respective component.

26. Method according to Claim 1, **characterized in that** data stored as variable data in the memory unit of the respective component are changed only by the respective component itself.

27. Method according to Claim 1, **characterized in that** data characterizing at least one component arranged in a lower-ranking control level (SE; AE; FE) and formed as a machine unit (08) are stored in its respective memory unit, the machine unit (08) being in the form of a draw-in unit or in the form of a guide system of a web-like print medium or in the form of a web securing system comprising at least one catching roller or in the form of a reel changer or in the form of a logistics system for feeding the print medium to the printing press or in the form of a printing unit or in the form of a chill roller stand or in the form of a dryer or in the form of a folding apparatus.

28. Method according to Claim 27, **characterized in that** data from one of the control levels (LE; SE; AE; FE) of the relevant machine unit (08) are temporarily stored and/or managed in a memory unit belonging to this machine unit (08).

29. Method according to Claim 27, **characterized in that** at least one drive unit (14) formed in the machine unit (08) is controlled by at least one movement control (11) provided in the machine unit (08).

30. Method according to Claim 27, **characterized in that** at least one sequence control (12) provided in the machine unit (08) permits and/or monitors at least the data traffic to at least one field device (16) arranged in a further lower-ranking control level (SE; AE; FE).

31. Method according to Claim 1, **characterized in that** at least one component formed as a control unit and/or visualization unit (04) for visualizing data relevant to the printing process is arranged in the highest-ranking control level (LE).

32. Method according to Claim 1, **characterized in that** at least one communication unit (09) provided in a control level (LE; SE; AE; FE) links at least this control level (LE; SE; AE; FE) to the communication network (02).

33. Method according to Claim 32, **characterized in that** the communication unit (09) is formed as an aggregate router (09).

34. Method according to Claim 1, **characterized in that** the communication network (02) is formed as a field bus (02).

35. Method according to Claim 1, **characterized in that** data to be transmitted between two or more control levels (LE; SE; AE; FE) are transmitted in encrypted form.

## Revendications

1. Procédé de mémorisation de données d'au moins un composant d'une machine à imprimer présentant plusieurs composants et au moins un réseau de communication (02), sachant que, parmi la pluralité de composants montés dans la machine à imprimer, des données caractérisant les composants spécifiques sont mémorisées dans une unité mémoire appartenant à ce composant concerné, réalisée en tant que constituant du composant spécifique, reliée au réseau de communication (02), sachant que, dans la machine à imprimer présentant au moins deux plans de commande (LE ; SE ; AE ; FE) différents les uns des autres, articulés hiérarchiquement, les données de plusieurs composants, disposés dans un plan de commande (SE ; AE ; FE) de rang inférieur dans la machine à imprimer, sont transmises, de leur unité mémoire respective, par l'intermédiaire du réseau de communication (02), à au moins un composant disposé dans un plan de commande (LE ; SE ; AE) de rang supérieur dans la machine à imprimer, ces données, transmises dans le au moins un plan de commande (LE ; SE ; AE) de rang supérieur, à chaque transmission d'un plan de commande à une plan de commande (LE ; SE ; AE) de rang supérieur immédiatement subséquent, en un complément à dénombrement continu, étant chaque fois combinées à une information locale concernant l'agencement du composant, envoyant des données, dans son plan de commande (SE ; AE ; FE) respectif.

2. Procédé selon la revendication 1, **caractérisé en ce que** les données caractérisant le composant respectif sont mémorisées dans une banque de données, conjointent avec l'information locale appartenant à ce composant.

3. Procédé selon la revendication 2, **caractérisé en ce que,** dans la banque de données, les données reçues du composant respectif sont mémorisées en une structure reproduisant virtuellement l'agencement des composants appartenant à la machine à imprimer.

4. Procédé selon la revendication 2, **caractérisé en ce que** la banque de données demande les données à mémoriser dans la banque de données auprès de l'unité mémoire du composant spécifique.

5. Procédé selon la revendication 2, **caractérisé en ce que** la banque de données est exploitée sous forme d'une unité de commande (01) hiérarchiquement supérieure au composant envoyant des données, ou sous forme de composant réalisé sous forme de serveur de données (06).

6. Procédé selon la revendication 2, **caractérisé en ce que** la banque de données est exploitée dans un ordinateur stationnaire ou mobile, susceptible d'être relié au réseau de communication (02) par l'intermédiaire d'une interface de réseau (07).

7. Procédé selon la revendication 1, **caractérisé en ce que** l'unité mémoire envoyant les données est réalisée en un assemblage, indésolidarisable au moins pendant le fonctionnement de ce composant, avec le composant concerné.

8. Procédé selon la revendication 4, **caractérisé en ce que** la banque de données demande des données caractérisant le composant respectif, auprès de l'unité mémoire respective de tous les composants disposés dans la machine à imprimer.

9. Procédé selon la revendication 4, **caractérisé en ce que,** à la fin de la mise en service de cette machine à imprimer, la banque de données demande des données caractérisant le composant respectif, auprès de l'unité mémoire respective de plusieurs des composants disposés dans la machine à imprimer.

10. Procédé selon la revendication 1, **caractérisé en ce qu'**au moins un des composants, disposés dans la machine à imprimer, transmet à la banque de données, chaque fois après son passage en son état de fonctionnement actif, les données mémorisées dans son unité mémoire.

11. Procédé selon les revendications 9 et 10, **caractérisé en ce que** la banque de données compare les données demandées de l'unité mémoire d'un des composants appartenant à la machine à imprimer, à la fin de la mise en fonctionnement de cette machine à imprimer, aux données chaque fois transmises lors de chaque passage d'un composant en son état de fonctionnement actif respectif, et mémorise dans la banque de données les données actuelles, conjointement avec un marquage temporel, lorsque la comparaison indique qu'il y a une différence entre les données comparées entre elles.

12. Procédé selon la revendication 2, **caractérisé en ce que** les données, caractérisant le composant respectif, sont mémorisées dans la banque de données, conjointement avec une information concernant le moment de la transmission des données.

13. Procédé selon la revendication 2, **caractérisé en ce que** les données, transmises à la banque de données par l'unité mémoire respective du composant appartenant à la machine à imprimer, sont chaque fois mémorisées de manière chronologique.

14. Procédé selon la revendication 2, **caractérisé en ce que** les données mémorisées dans la banque de données par les composants appartenant à la machine à imprimer son fournies pour un accès distant.

15. Procédé selon la revendication 2, **caractérisé en ce que** chaque fois d'autres données de fonctionnement sont mémorisées dans la banque de données, par les composants appartenant à la machine à imprimer.

16. Procédé selon la revendication 2, **caractérisé en ce qu'**une durée d'utilisation des composants appartenant à la machine à imprimer est mémorisée dans la banque de données.

17. Procédé selon la revendication 16, **caractérisé en ce qu'**un dépassement de la duré d'utilisation, mémorisée dans la banque de données, des composants appartenant à la machine à imprimer est communiqué par au moins une unité de service et/ou de visualisation (04 ; 13).

18. Procédé selon la revendication 1, **caractérisé en ce qu'**un contrôle de compatibilité est effectué, pour identifier un conflit de versions eu égard à un hardware et/ou un firmware et/ou à des fichiers de paramètres à utiliser sur un composant électronique.

19. Procédé selon la revendication 18, **caractérisé en ce qu'**un conflit de versions identifié, eu égard à un hardware et/ou un firmware et/ou à des fichiers de paramètres à utiliser sur un composant électronique, est communiqué par la au moins une unité de service et/ou de visualisation (04 ; 13).

20. Procédé selon la revendication 19, **caractérisé en ce que** l'enregistrement du fonctionnement d'un composant électronique, malgré un conflit de versions communiqué, eu égard à un hardware et/ou un firmware et/ou à un fichier de paramètres de ce composant, demande une confirmation manuelle par le personnel opérateur de la machine à imprimer.

21. Procédé selon la revendication 18, **caractérisé en ce qu'**une mise à jour-Update du firmware et/ou du fichier de paramètres du composant concerné est fournie et réalisée eu égard à ce composant, pour éviter un conflit de versions, eu égard à un hardware et/ou un firmware et/ou à un fichier de paramètres, à utiliser en référence à un composant électronique.

22. Procédé selon la revendication 1, **caractérisé en ce que** des données non modifiables et/ou modifiables sont mémorisées dans l'unité mémoire réalisée sous forme de constituant du composant respectif.

23. Procédé selon la revendication 1, **caractérisé en ce qu'**une indication, concernant au moins le type de composant et/ou le numéro de série et/ou la version de hardware et/ou la version de firmware du composant respectif est mémorisée dans l'unité mémoire appartenant au composant respectif.

24. Procédé selon la revendication 23, **caractérisé en ce que** l'indication, concernant au moins le type de composant et/ou le numéro de série et/ou la version de hardware et/ou la version de firmware du composant respectif, est mémorisée dans l'unité mémoire du composant respectif, sous forme de données non modifiables.

25. Procédé selon la revendication 1, **caractérisé en ce que** des données, mémorisées en tant que modifiables, dans l'unité mémoire du composant respectif, sont modifiées pendant le temps de fonctionnement du composant respectif.

26. Procédé selon la revendication 1, **caractérisé en ce que** des données, mémorisées en tant que modifiables, dans l'unité mémoire du composant respectif, sont modifiées uniquement par le composant respectif lui-même.

27. Procédé selon la revendication 1, **caractérisé en ce que,** au moins d'un composant réalisé sous forme d'une unité machine (08), disposés dans un plan de commande (SE ; AE ; FE) hiérarchiquement inférieur, des données caractérisant ce composant sont mémorisées dans son unité mémoire respective, l'unité machine (08) étant réalisée sous forme d'un groupe d'introduction ou d'un système de guidage d'un matériau à imprimer se présentant sous forme de bande, ou sous forme d'un système de sécurité de bande comprenant au moins un rouleau collecteur, ou sous forme de changeur de bobines ou sous forme de système logistique ou de support à rouleaux de refroidissement ou d'un sécheur ou d'un appareil de pliage.

28. Procédé selon la revendication 27, **caractérisé en ce que** des données provenant d'un des plans de commande (LE ; SE ; AE ; FE) de l'unité machine (08) concernée sont mises en mémoire intermédiaire et/ou gérées dans une unité mémoire appartenant à cette unité machine (08).

29. Procédé selon la revendication 27, **caractérisé en ce qu'**au moins une unité d'entraînement (14) réalisée dans l'unité machine (08) est commandée par au moins une commande cinématique (11) prévue dans l'unité machine (08).

30. Procédé selon la revendication 27, **caractérisé en ce qu'**au moins une commande de déroulement (12) prévue dans l'unité machine (08) permet et/ou commande au moins l'échange de données vers au moins un appareil de terrain (16) disposé dans un autre plan de commande (SE ; AE ; FE) hiérarchiquement inférieur.

31. Procédé selon la revendication 1, **caractérisé en ce qu'**au moins un composant, réalisé sous forme d'une unité de service et/ou de visualisation (04), est disposé pour la visualisation de données, importantes pour le processus d'impression, dans le plan de commande (LE) de rang le plus élevé.

32. Procédé selon la revendication 1, **caractérisé en ce qu'**au moins une unité de communication (09), prévue dans un plan de commande (LE ; SE ; AE ; FE) relie au moins ce plan de commande (LE ; SE ; AE ; FE) au réseau de communication (02).

33. Procédé selon la revendication 32, **caractérisé en ce que** l'unité de communication (09) est réalisée sous forme de routeur d'agrégat (09).

34. Procédé selon la revendication 1, **caractérisé en ce que** le réseau de communication (02) est réalisé sous forme de bus de terrain (02).

35. Procédé selon la revendication 1, **caractérisé en ce que** des données, à transmettre entre deux plans de commande (LE ; SE ; AE ; FE) ou plus, sont transmises à l'état codé.
